# EUROPÄISCHE PATENTSCHRIFT

(11) **EP 2 609 608 B1**
(45) Veröffentlichungstag und Bekanntmachung des Hinweises auf die Patenterteilung: **20.04.2016**
(21) Anmeldenummer: 11754990.7
(22) Anmeldetag: 12.08.2011
(51) Int. Cl.: H01H 3/14, E05F 15/00

(54) **ELEKTRISCHER ANSCHLUSS EINER SICHERHEITSSCHALTEINRICHTUNG**
ELECTRICAL INTERCONNECTION FOR A SAFETY SWITCHING DEVICE
INTERCONNEXION ÉLECTRIQUE POUR UN DISPOSITIF DE COMMUTATION DE SÉCURITÉ

(30) Priorität: 27.08.2010 DE 102010035692
(43) Veröffentlichungstag der Anmeldung: 03.07.2013
(73) Patentinhaber: Menz, Jürgen, 51427 Bergisch Gladbach (DE)
(72) Erfinder: Menz, Jürgen, 51427 Bergisch Gladbach (DE)
(74) Vertreter: Starke, Günter
(86) Internationale Anmeldenummer: PCT/EP2011/004054
(87) Internationale Veröffentlichungsnummer: WO 2012/025198

(56) Entgegenhaltungen:
- EP-A2- 0 539 887
- DE-U1- 20 013 310
- GB-A- 2 323 214
- US-A1- 2001 017 587

## Beschreibung

Die Erfindung betrifft eine Sicherheitsschalteinrichtung mit zumindest einer Schaltkammer mit zwei bei einer insbesondere durch Verformung des Schaltbereichs hervorgerufenen Berührung ein einer Auswerteeinheit zugeführtes Schaltsignal auslösenden Schaltflächen, wobei die Schaltflächen endseitig des Schaltbereichs mittels eines Steckers mit je einer Schaltleitung verbunden sind und wobei der Stecker endseitig auf die Schaltkammer aufgesteckt und mit der Schaltkammer verklemmt ist. Weiterhin betrifft die Erfindung ein Montageverfahren für eine solche Sicherheitsschalteinrichtung.

Eine derartige Sicherheitsschalteinrichtung ist aus der US 2001/0017587 A1 bekannt. Diese Sicherheitsschalteinrichtung Ist für ein Fenster eines Kraftfahrzeugs ausgelegt. Dabei ist die Sicherheitsschalteinrichtung als oberes in der Fensteröffnung eingebautes Gummiprofil ausgebildet, das in einem Einklemmfall die elektrisch betätigte Scheibe des entsprechenden Fensters stoppt. Zur Herstellung eines elektrischen Anschlusses mit der Sicherheitsschalteinrichtung ist ein Stecker vorgesehen, der einseitig mit der Sicherheitsschalteinrichtung verbindbar ist. Dazu ist der Stecker mit einem Steckerteil in die Sicherheitsschalteinrichtung einführbar. Der Stecker kann im Bereich des Steckerteils zwei gegenüberliegende Bügelklemmen aufweisen, die im eingesteckten Zustand des Steckerteils verhindern sollen, dass der Stecker sich aus der Sicherheitsschalteinrichtung heraus bewegen kann.

Aus der GB 2 323 214 A ist eine ähnliche Sicherheitsschalteinrichtung bekannt, die ebenfalls einen Stecker aufweist, der einseitig mit einem Steckerteil in die Sicherheitsschalteinrichtung einführbar ist. Der Stecker ist mit Anschlusskabeln verbunden, die über einen Widerstand kurzgeschlossen sein können.

Die DE 200 13 310 U1 zeigt eine Schaltleiste, in die ein Kontaktierungsbauteil einsetzbar ist. Nachdem das Kontaktierungsbauteil in die Schaltleiste eingesetzt ist, wird über die Schaltleiste im Bereich des Kontaktierungsbauteils ein Pressring übergestülpt, der abschließend plastisch deformiert wird. Für ein eventuelles Lösen des Konvertierungsbauteils muss der Pressring aufgehebelt und entfernt werden.

Die EP 0 539 887 A2 zeigt ein Nadelkontaktelement für eine Kontaktschiene, die in eine elektrisch leitende Zone einer Rippe der Kontaktschiene einsetzbar ist. Das Nadelkontaktelement weist gegenüberliegend zu einer Einsteckspitze eine Schraubverbindung zum Anschluss eines elektrischen Kabels auf.

Der Erfindung liegt die Aufgabe zugrunde, eine Sicherheitsschalteinrichtung bereitzustellen, die gegenüber dem Stand der Technik insbesondere hinsichtlich der Haltbarkeit und Funktion der elektrischen Anschlüsse verbessert ist. Weiterhin soll ein Montageverfahren für eine derartige Sicherheitsschalteinrichtung angegeben werden.

Diese Aufgabe wird dadurch gelöst, dass ist ein Halteteil in den endseitigen Hohlprofilbereich der Schaltkammer eingesetzt ist, dass das Halteteil zumindest einen mit einer Schrauböffnung in dem Stecker zusammenwirkenden Gewindekanal aufweist und dass eine Schraube durch die Schrauböffnung in den Gewindekanal eingeschraubt ist. Der Stecker ist zur Herstellung einer elektrischen Verbindung auf die Schaltkammer des Sicherheitsschaltprofils aufsteckbar und mit der Schaltkammer verklemmbar. Ein solcher Stecker vereinfacht die Herstellung einer elektrischen Verbindung mit dem Schaltbereich erheblich. Eine solche Verbindung ist beispielsweise im Unterschied zu einer Lötverbindung jederzeit und an jedem Ort ohne weitere Hilfsmittel herstellbar und gegebenenfalls auch wieder lösbar. In einer allgemeinen Ausführung ist der Stecker dazu so ausgebildet, dass er mit den Schaltflächen der Schaltkammer zusammenwirkende Kontaktflächen aufweist. Weiterhin ist dadurch, dass der Stecker mit der Schaltkammer verklemmbar ist, eine dauerhaft feste und dichte Verbindung geschaffen. Diese Verbindung ist hinsichtlich der Dauerhaltbarkeit beispielsweise gegenüber einer Klebeverbindung, die im Laufe der Zeit Ablösungserscheinungen aufweisen kann, deutlich besser. Das Sicherheitsschaltprofil weist bevorzugt einseitig anschließend an die Schaltkammer ein Hohlprofil aus einem elastomeren Material und auf der gegenüberliegenden Seite einen Befestigungsbereich auf. Die Schaltkammer kann aber im Rahmen der Erfindung auch eigenständig ausgebildet sein oder mit anderen Funktionsteilen kombiniert sein. Das Halteteil, das funktional zur Herstellung der Klemmung mit dem Stecker zusammenwirkt, weist eine zumindest angenähert der Innenkontur der Schaltkammer entsprechende Außenkontur auf. Damit wird einerseits sichergestellt, dass die Schaltkammer in dem Bereich, in dem das Halteteil eingesetzt ist, unter allen Umständen ihre ursprüngliche Kontur beibehält, wenn beispielsweise ein eng sitzendes Gehäuse des Steckers die Schaltkammer oder die Schaltflächen zusammendrücken würde. Andererseits wird durch eine nachfolgend noch erläuterte Verbindung des Steckers mit dem Halteteil eine sichere und dauerhafte Befestigung des Steckers an dem Sicherheitsschaltprofil hergestellt. Bevorzugt werden zwei Gewindekanäle in dem Halteteil und entsprechende Schrauböffnungen in dem Stecker vorgesehen. Das Montageverfahren sieht vor, dass beim Eindrehen der Schrauben in die Gewindekanäle das tief in die Schaltkammer eingesteckte Halteteil wieder bis zur Anlage an eine Bodenwand des Gehäuse des Steckers aus der Schaltkammer herausgezogen wird. Dadurch werden die zwischen dem Halteteil und dem Gehäuse befindlichen Wandungen der Schaltkammer durch die in Weiterbildung vorgesehene trapezförmige Ausgestaltung des Halteteils zunehmend mit dem Halteteil und dem Gehäuse verklemmt.

In Weiterbildung der Erfindung ist die Sicherheitsschalteinrichtung zur Anwendung an insbesondere kraftbetätigten Anlagen, wie Rolltore, Rollgitter, Türen, Hebe-, Arbeitsbühnen und dergleichen vorgesehen.

In einer bevorzugten Weiterbildung der Erfindung weist der Stecker Stifte auf, die in elektrisch leitende Zonen der Schaltflächen einsteckbar sind. Diese Stifte sind insbesondere aus einem nicht korrodierenden Metall, beispielsweise Edelstahl, Zinn, Nickel oder einem ähnlichen Material gefertigt. sind vorzugsweise zylinderförmig ausgebildet, können aber auch beispielsweise leicht kegelförmig ausgebildet sein, wobei die spitze Seite des Kegels entweder für ein leichteres Einführen in die leitenden Zonen auf der von dem Stecker abgewandten Seite oder aber für einen guten Halt in den elektrischen Zonen auf der dem Stecker zugewandten Seite angeordnet sein können.

In weiterer Ausgestaltung der Erfindung ist der Stecker mit der Schaltleitung verbunden. Dabei weist die Schaltleitung zwei isolierte Schaltdrähte auf, die jeweils mit den Stiften verbunden, beispielsweise verlötet sind. Die Schaltleitung wird mit ihrem freien Ende insbesondere mit einem Sicherheitsschaltgerät verbunden, das für den Fall, dass beispielsweise ein schließendes Rolltor auf ein Hindernis auftrifft und die Schaltflächen durch eine Verformung der Schaltkammer miteinander in Kontakt kommen und somit ein Schaltsignal ausgelöst wird, die Schließbewegung des Rolltores stoppt oder das Rolltor wieder öffnet. Die Schaltleitung kann mit ihrem freien Ende aber auch mit einem zweiten Stecker zur Verbindung von zwei Sicherheitsschalteinrichtungen verbunden sein.

In einer weiteren Ausgestaltung sind die Stifte mit einem Widerstand verschaltet. Ein solcherart ausgebildeter Stecker wird als Endteil gegenüberliegend zu dem mit einer Schaltleitung verdrahteten Stecker auf die Schaltkammer aufgesteckt. Mit diesem Element werden die Schaltflächen definiert elektrisch miteinander verbunden und beispielsweise bei einer Beschädigung einer Schaltfläche kann eine Schaltflächenunterbrechung von dem Sicherheitsschaltgerät ausgewertet und erkannt werden. Diese Funktion arbeitet unabhängig von der Erkennung einer Gefahrensituation, die durch die gegenseitige Berührung der Schaltflächen hervorgerufen wird.

Weiterhin ist es im Rahmen der Erfindung auch vorgesehen, beispielsweise zwei Stecker beispielsweise zur Bildung eines Winkelteils zur Verbindung von zwei Sicherheitsschalteinrichtungen direkt miteinander zu verbinden. Hier sind auch beliebige andere Kombinationen möglich.

In Weiterbildung der Erfindung weist der Stecker ein den Endbereich der Schaltkammer umfassendes Gehäuse auf. Dieses Gehäuse stellt als Klemmung eine dichte Verbindung mit der Schaltkammer her und verhindert insbesondere das Eindringen von Schmutz jeglicher Art und/oder von Flüssigkeiten in das Hohlprofil der Schaltkammer.

In Weiterbildung der Erfindung ist das Halteteil zumindest über einen Teilbereich trapezförmig ausgebildet, wobei das Halteteil mit der breiten Trapezgrundfläche vorweg in die Schaltkammer eingesetzt wird. Durch diese Ausgestaltung und Anordnung ist eine nachfolgend noch erläuterte besonders zuverlässige Befestigung des Steckers an dem Sicherheitsschaltprofil möglich. Anstelle der trapezförmigen Ausbildung, die bevorzugt alle Längs- und Querseiten des Halteteils umfasst, kann auch eine sonstige konische oder sich verjüngende Ausgestaltung realisiert sein.

In einer weiteren Ausgestaltung oder auch alternativ kann der Stecker beziehungsweise dessen Gehäuse innenseitig trapezförmig oder sich verjüngend ausgebildet sein und zwar umgekehrt zu der entsprechenden trapezförmigen oder sonstigen Ausbildung des Halteteils. Dass heißt, der schmalere Wandquerschnitt ist an dem freien Endbereich und der breitere Wandquerschnitt ist benachbart zu der Bodenwand des Steckers angeordnet. Im Ergebnis ist eine feste und (flüssigkeits-) dichte Verbindung zwischen dem Stecker und dem Sicherheitsschaltprofil hergestellt, die hinsichtlich der Dauerhaltbarkeit und Dichtheit zuverlässiger als beispielsweise eine Klebeverbindung ist. Somit sind auch insbesondere die elektrischen Anschlüsse dauerhaft geschützt.

Alternativ kann das Halteteil auch als ein oder mehrere Dübel ausgestaltet sein, der in die Schaltkammer eingesetzt und durch jeweils eine Schraube, die durch die Schrauböffnung in den Dübel eingeschraubt wird, gespreizt wird. Durch die Spreizung wird die Verklemmung der Bauteile hergestellt. Das entsprechende Montageverfahren sieht bevorzugt vor, dass der Stecker, der Dübel und die Schraube vormontiert werden und die so vormontierte Baueinheit auf die Schaltkammer aufgesetzt beziehungsweise eingesetzt und dann verspannt wird.

Eine weitere Alternative sieht vor, dass das Halteteil einstückig mit dem Stecker ausgebildet ist. Dabei ist beispielsweise eine (gummi)-elastische Masse zumindest in Teilbereichen des Innenteils des Steckers angeordnet, die einerseits mit der Bodenwand des Steckers und andererseits mit einer Platte verbunden ist. Nachdem der so ausgebildete Stecker auf die Schaltkammer aufgesteckt beziehungsweise mit dem Halteteil in den Innenraum der Schaltkammer eingesteckt ist, wird durch zumindest eine durch eine Schrauböffnung des Steckers in die Platte eingeschraubte Schraube die Platte an die Bodenwand des Steckers gezogen und dadurch die elastische Masse zur Herstellung einer Verklemmung mit den Wandlungen der Schaltkammer verformt. Im Rahmen der Erfindung sind aber auch andere Mittel und Vorrichtungen zur Herstellung einer Verklemmung vorgesehen. Allen Ausgestaltungen ist es gemeinsam, dass der Stecker fest (auch bei Anwendung von Zugkräften) und dicht mit der Schaltkammer verbunden ist, aber bei Bedarf durch Lösen der Schraube auch wieder abmontiert werden kann. Ist dies nicht erforderlich oder gewünscht, kann die zumindest eine Schrauben gegen ein Lösen gesichert sein. In diesem Falle ist es auch denkbar, die Schraube durch ein Zugband nach Art eines selbstklemmenden Kabelbinders zu ersetzten, mit dem die Verspannung des Halteteils und des Steckers hergestellt wird. Dabei ist dann das Zugband an dem Halteteil befestigt, während die Schrauböffnung als selbstklemmende Durchzugöffnung ausgebildet ist.

In weiter Ausgestaltung der Erfindung ist an dem Stecker eine den Nachlaufbereich abdeckende Kappe befestigt. Mit dieser Kappe wird der Nachlaufbereich wirkungsvoll gegen das Eindringen von Schmutz geschützt und bietet darüber hinaus eine ansprechende optische Gestaltung dieses Endbereichs der Sicherheitsschalteinrichtung. Diese Kappe deckt den Nachlaufbereich so ab, dass eine Luftzirkulation des Innenraums des Nachlaufbereichs mit der Umgebung sichergestellt ist. Dadurch werden mögliche Verformungen des Nachlaufbereichs in keiner Weise behindert.

In Weiterbildung der Erfindung ist die Kappe an dem Stecker anklemmbar. Dies stellt eine besonders einfache Verbindungsmöglichkeit dar. Weiterhin können beispielsweise für unterschiedlich ausgestaltete Sicherheitsschalteinrichtungen, die aber alle eine gleich ausgebildete Schaltkammer haben, unterschiedliche Kappen verbaut werden.

Weitere vorteilhafte Ausgestaltungen der Erfindung sind der Zeichnungsbeschreibung zu entnehmen, in der in den Figuren dargestellte Ausführungsbeispiele der Erfindung näher beschrieben sind.

Es zeigen:
- Fig.1: einen Schnitt durch ein Sicherheitsschaltprofil, mit dem ein Stecker, ein Halteteil und eine Kappe verbindbar ist,
- Fig.2: eine Seitenansicht eines erfindungsgemäßen Steckers,
- Fig.3: eine Draufsicht auf einen Stecker gemäß Figur 2,
- Fig.4: eine Draufsicht auf ein Halteteil für den Stecker,
- Fig.5: eine Seitenansicht eines Halteteils gemäß Figur 4,
- Fig.6: eine Draufsicht auf eine Kappe,
- Fig.7: eine Seitenansicht einer Kappe gemäß Figur 6 und
- Fig.8: eine perspektivische Ansicht eines Sicherheitsschaltprofils mit montiertem Halteteil sowie einem Stecker und einer Kappe in einer Montagevorbereitungsstellung

In Figur 1 ist ein als Hohlprofil ausgebildetes Sicherheitsschaltprofil 1 dargestellt, das einen Befestigungsbereich 2, eine daran anschließenden Schaltkammer 3 und einen daran anschließenden Nachlaufbereich 4 aufweist. Das Sicherheitsschaltprofil 1 ist aus einem elastomeren Material, beispielsweise einem Gummimaterial hergestellt.

An der dem Befestigungsbereich 2 abgewandten Innenfläche der Schaltkammer 3 ist ein Schaltelement 5, der die erste Schaltfläche bildet, eingearbeitet, das einstückig mit der Wand des Befestigungsbereichs 2 hergestellt ist. Das Schaltelement 5 ist so breit ausgeführt, dass es die ganze Innenwand der Schaltkammer 3 einnimmt. Das Schaltelement 5 unterscheidet sich dadurch von der übrigen Wandung, dass es durch Beigabe von leitenden Stoffen elektrisch leitend ausgebildet ist. Mit eingebettet ist eine Litze 6a zur Verbesserung der Leitfähigkeit. Etwa mittig auf dem Schaltelement 5 sind wulst- oder leistenartige Vorsprünge 7 angeformt, die im Querschnitt gesehen, kleeblattförmig ausgebildet sind und entlang des Schaltelements 5 stangenartig verlaufen. In der gegenüberliegenden Wand der Schaltkammer 3 ist ein die zweite Schaltfläche bildender Schaltstreifen 8 eingebettet, der einstückig mit der Wand hergestellt und durch Beigabe von leitenden Stoffen ebenfalls elektrisch leitend ausgebildet ist. An dem Schaltstreifen 8 sind leistenförmige Erhebungen 9 angeformt, die seitlich neben den Vorsprüngen 7 verlaufen und etwa die gleiche Höhe wie der Strang mit den Vorsprüngen 7 aufweisen. In dem Schaltstreifen 8 ist ebenfalls eine elektrisch leitende Litze 6b eingelassen.

An dem Schaltelement 5 sind seitlich neben den Erhebungen 9 am Schaltstreifen 8 strangförmige Verdickungen 10 angeformt, die in Richtung des gegenüberliegenden Schaltstreifens 8 vorstehen. Diese strangförmigen Verdickungen 10 dienen dazu, insbesondere bei seitlichem Abknicken bzw. Verschieben der Schaltkammer 3, einen sicheren Kontakt mit den Erhebungen 9 zu gewährleisten. Die Verdickungen 10 haben in der Nähe der Erhebungen 9 die größte Höhe und laufen seitlich aus. Sie können aber auch flach, also eben zu einem Querschnitt durch die Schaltkammer 3 verlaufen. Die Verdickungen 10 können die größte Höhe aber auch weiter außerhalb von den Erhebungen 9 am Schaltstreifen 8 haben, und zwar so. dass sie von der Wand der Schaltkammer 3 abstehen. Auch dadurch wird ein sicherer Kontakt der Verdickungen 10 mit den Erhebungen 9 erreicht.

Die äußere Breite der Schaltkammer 3 entspricht etwa der des Nachlaufbereichs 4. Die Schaltkammer 3 hat allerdings nur eine geringe Höhe (innere Erstreckung zwischen Befestigungsbereich 2 und Nachlaufbereich 4), während der Nachlaufbereich 4 deutlich mehr als doppelt so hoch ist.

Weiterhin sind die Seitenwände der Schaltkammer 3 bogenförmig gekrümmt und wesentlich dünner ausgeführt als die anschließenden seitlichen Wände des Nachlaufbereichs 4, die im Wesentlichen gerade ausgeführt sind. In den bogenförmig gekrümmten Seitenwänden der Schaltkammer 3 sind auf deren Innenseite Kerben 11 vorgesehen, die einen teilkreisförmigen Querschnitt haben und eine weitere Elastizität der Seitenwände der Schaltkammer 3 bewirken.

In dem Nachlaufbereich 4 sind diagonal ausgerichtete streifenförmige Streben 12 vorgesehen, die einstückig mit dem Nachlaufbereich 4 extrudiert sind und eine Versteifung des Nachlaufbereichs 4 und gezielte Weiterleitung der Kräfte zu der Schaltkammer 3 bewirken, so dass insbesondere seitliche oder schräg auf den Nachlaufbereich 4 einwirkende Kräfte von der jeweiligen Strebe 12 weitergeleitet werden und auf die gekrümmte Wand der Schaltkammer 3 geführt werden.

Zur weiteren Verbesserung des Kraftflusses können an den Seitenwänden des Nachlaufbereichs 4 Verstärkungsstreifen 13 angebracht sein, die etwa zwei Drittel der Höhe zwischen den Anlenkpunkten der Streben 12 ausmachen. Durch diese Ausgestaltung und Formgebung der Wände des Schaltbereichs 3 und des Nachlaufbereichs 4 ergeben sich besonders günstige Verhältnisse für eine schnelle Auslösung von Schaltimpulsen.

Weiterhin kann in Verlängerung einer der Wände des Nachlaufbereichs 4 eine Dichtlippe 14 angeformt sein. Die Dichtlippe 14 ist dadurch von der Wand des Nachlaufbereichs 4 abgekoppelt, dass auf beiden Seiten Einkerbungen 15 und 16 vorgesehen sind, so dass sich ein definierter Querschnitt für die Anbindung der Dichtlippe 14 an die Wand des Nachlaufbereichs 4 ergibt.

Weiterhin ist eine Befestigungsleiste17 vorhanden, die mittels Vorsprüngen 18 in seitliche Nuten 19 des Befestigungsbereichs 2 eingreift. An der den Vorsprüngen 18 zugewandten Außenfläche der Wand zwischen Befestigungsbereich 2 und Schaltbereich 3 sind Rippenleisten 20 angebracht, die bis zu den Vorsprüngen 18 reichen und den Schaltbereich 3 abstützen, so dass die strangförmigen Verdickungen 10 eine rückwärtige Abstützung an den Vorsprüngen 18 haben. Die Befestigungsleiste 17 wird an der zu sichernden Anlage beispielsweise durch Anschrauben befestigt.

Figur 2 zeigt die Seitenansicht eines Steckers 21, der auf den endseitigen Bereich der Schaltkammer 3 des Sicherheitsschaltprofils 1 aufsteckbar ist. Figur 3 zeigt eine entsprechende Draufsicht auf den Stecker 21 in dessen Innenbereich. Der Stecker 21 ist aus einem Kunststoffmaterial hergestellt und weist ein Gehäuse 22 auf, in dessen Bodenwand 23 zwei Stifte 24a, 24b eingelassen sind. Die Stifte 24a, 24b sind mit einer Schaltleitung 25 verbunden, die aus dem Gehäuse 22 seitlich herausgeführt ist. Alternativ können die Stifte 24a, 24b über einen Widerstand miteinander verbunden sein. Die Stifte 24a, 24b weisen eine solche Länge auf, dass sie aus dem Gehäuse 22 hinausragen. Das Gehäuse 22 weist eine Innenkontur 26 auf, die der Außenkontur der Schaltkammer 3 entspricht. Der Stecker 21 wird mit dem Gehäuse 22 - wie zu Figur 8 noch nachfolgend erläutert wird - auf die Schaltkammer 3 soweit aufgesteckt, bis die Außenwandlungen der Schaltkammer 3 an der innenseitigen Bodenwand 23 des Gehäuses 22 anliegen. Während des Aufsteckvorgangs werden die Stifte 24a, 24b in die Litzen 6a, 6b eingedrückt und stellen einen elektrischen Kontakt zwischen der Schaltleitung 25 und dem Schaltelement 5 und dem Schaltstreifen 8 her.

Weiterhin weist der Stecker 21 auf der schaltleitungsseitigen Außenwand endseitige Befestigungsnuten 27a, 27b auf, in die eine nachfolgend noch erläuterte Kappe einklemmbar ist. Schließlich sind in die Bodenwand 23 zwei Schrauböffnungen 28a, 28b eingelassen, durch die Schrauben zur Verbindung mit einen nachfolgend ebenfalls noch erläuterten Halteteil durchführbar sind.

Figur 4 zeigt eine Draufsicht auf ein Halteteil 29 und Figur 5 eine entsprechende Seitenansicht. Das ebenfalls aus einem Kunststoffwerkstoff gefertigte Halteteil 29 wird - wie in Figur 8 dargestellt ist - in den Hohlprofilbereich der Schaltkammer 3 eingesteckt. Das Halteteil 29 hat eine Außenkontur, die weitgehend der Innenkontur der Schaltkammer 3, insbesondere des Schaltelements 5 und des Schaltstreifens 8 angepasst ist. Weiterhin weist das Halteteil 29 zwei Gewindekanäle 30a, 30b auf in die Schrauben zur Befestigung des Steckers 21 einschraubbar sind. In Verlängerung der Gewindekanäle 30a, 30b weist das Halteteil 29 zwei Fortsätze 31 a, 31 b auf, in die ebenfalls Gewinde eingearbeitet ist. Das Halteteil 29 wird mit den vorstehenden Fortsätzen 31a, 31 b vorweg in den Hohlprofilbereich der Schaltkammer 3 eingesteckt. Zudem ist das Halteteil 29 (auf der dem Schaltelement 5 zugewandten Seite) trapezförmig ausgebildet, wobei die breite Trapezgrundfläche auf der Seite der Fortsätze 31a, 31 b angeordnet ist. Das Halteteil 29 wird mit den vorstehenden Fortsätzen 31a, 31 b vorweg in den Hohlprofilbereich der Schaltkammer 3 eingesteckt und zwar in etwa so tief, dass es außerhalb des Kontaktbereichs (über den Hohlprofilbereich) mit den Seitenwänden des nachfolgend aufgestellten Steckers 21 ist. Dabei wird der Stecker 21 bis zur Anlage des Hohlprofilbereichs bis an die Bodenwand 23 auf den Hohlprofilbereich aufgesteckt. Wird anschließend der auf die Schaltkammer 3 aufgesteckte Stecker 21 mit dem Haltenteil 29 verschraubt, wird das Halteteil 29 wieder so weit aus dem Hohlprofilbereich der Schaltkammer 3 herausgezogen, bis es ebenfalls an der Bodenwand 23 des Gehäuses 22 des Stecker aus 21 anliegt. Bei dem Ausziehvorgegang bewirkt diese trapezförmige Ausbildung des Halteteils 29 eine zunehmende Klemmung und Pressung der elastischen Wandungen der Schaltkammer 3 zwischen dem Halteteil 29 und den Seitenwänden des Gehäuses 22 des Steckers 21. Somit ist der Stecker 21 fest und dicht mit dem Sicherheitsschaltprofil 1 verbunden.

Figur 6 zeigt eine Draufsicht auf eine Kappe 32 und Figur 7 die entsprechende Seitenansicht. Die Kappe 32 ist aus einem Gummimaterial gefertigt und wird auf den einseitigen Bereich des Nachlaufbereichs 4 aufgesteckt. Entsprechend weist die Kappe 32 eine Innenkontur auf, die der Außenkontur des Nachlaufbereichs 4 entspricht. Der Kappenboden 33 ist wie insbesondere der Figur 7 zu entnehmen ist, ausgehend von einem mittleren Bereich zu den Seitenwandungen der Kappe 32 etwa bis zur Mitte der Kappenseitenwandungen eingezogen. Diese Ausgestaltung dient dazu, dass die Kappe sich bei einer Verformung des Nachlaufbereichs 4 ebenfalls problemlos verformen kann. Weiterhin ist dadurch eine problemlose Weiterführung der Schaltleitung 25 möglich. Zur inneren Fixierung an dem Nachlaufbereich 4 weist die Kappe 32 drei Stege 34, die sich an der inneren Wand des Nachlaufbereichs 4 abstützen. Schließlich weist die Kappe 32 auf der dem Stecker 21 zugewandten Seite zwei Befestigungswulste 35a, 35b auf, die in die Befestigungsnuten 27a, 27b einführbar sind. Zwischen den beiden Befestigungswulsten 35a, 35b weist die Kappe 32 keine Seitenwand auf. Dadurch wird in diesem Bereich keine luftdichte, sondern nur eine staubdichte Verbindung zu dem Innenbereich des Nachlaufbereichs 4 hergestellt, so dass bei einer Verformung des Nachlaufbereichs Luft mit dem Innenbereich problemlos zirkulieren kann.

Figur 8 zeigt eine etwas vereinfachte perspektivische Ansicht des Sicherheitsschaltprofils 1 mit dem in den Hohlprofilbereich der Schaltkammer 3 eingesetzten Halteteil 29. Weiterhin ist dargestellt, dass in die Verbindungsbereiche der Schaltkammer 3 zu dem anschließenden Befestigungsbereich 2 und dem Nachlaufbereich 4 jeweils ein Schlitz 36a, 36b beispielsweise eingeschnitten oder eingefräst ist. Diese Schlitze 36a, 36b ermöglichen das Aufstecken des Steckers 21 auf den Schaltbereich 3, indem die Seitenwände des Steckers 21 in diese Schlitze 36a, 36b hineintauchen.

Der Stecker 21 und die Kappe 32 werden, wie durch jeweils einen Pfeil dargestellt, auf das Sicherheitsschaltprofil 1 aufgesteckt, wobei die Befestigungswulste 35a, 35b in die Befestigungsnuten 27a, 27b eingeführt werden. Abschließend wird der Stecker 21 mit zwei nicht dargestellten Schrauben mit dem Haltenteil 29 verschraubt und das Halteteil 29 bis zur Anlage an die Bodenwand 23 des Steckers 21 zur Herstellung der dichten Klemmung aus dem Sicherheitsschaltprofil 1 herausgezogen.

**Bezugszeichenliste:**

| | | | |
|---|---|---|---|
| 1 | Sicherheitsschaltprofil | 31a, 31b | Fortsatz |
| 2 | Befestigungsbereich | 32 | Kappe |
| 3 | Schaltkammer | 33 | Kappenboden |
| 4 | Nachlaufbereich | 34 | Steg |
| 5 | Schaltelement | 35a, 35b | Befestigungswulst |
| 6a, 6b | Litze | | |
| 7 | Vorsprung | 36a, 36b | Schlitz |
| 8 | Schaltstreifen | | |
| 9 | Erhebung | | |
| 10 | Verdickung | | |
| 11 | Kerbe | | |
| 12 | Strebe | | |
| 13 | Verstärkungsstreifen | | |
| 14 | Dichtlippe | | |
| 15 | Einkerbung | | |
| 16 | Einkerbung | | |
| 17 | Befestigungsleiste | | |
| 18 | Vorsprung | | |
| 19 | Nut | | |
| 20 | Rippenleiste | | |
| 21 | Stecker | | |
| 22 | Gehäuse | | |
| 23 | Bodenwand | | |
| 24a, 24b | Stift | | |
| 25 | Schaltleitung | | |
| 26 | Innenkontur | | |
| 27a, 27b | Befestigungsnut | | |
| 28a, 28b | Schrauböffnung | | |
| 29 | Halteteil | | |
| 30a, 30b | Gewindekanal | | |

## Patentansprüche

1. Sicherheitsschalteinrichtung mit zumindest einer Schaltkammer (3) mit zumindest zwei bei einer Berührung ein einer Auswerteeinheit zugeführtes Schaltsignal auslösenden Schaltflächen, wobei die Schaltflächen endseitig des Schaltbereichs mittels eines Steckers (21) mit je einer Schaltleitung (25) verbunden sind, und wobei der Stecker (21) endseitig auf die Schaltkammer (3) aufgesteckt und mit der Schaltkammer (3) verklemmt ist,
**dadurch gekennzeichnet, dass** ein Halteteil (29) in den endseitigen Hohlprofilbereich der Schaltkammer (3) eingesetzt ist, dass das Halteteil (29) zumindest einen mit einer Schrauböffnung (28a, 28b) in dem Stecker (21) zusammenwirkenden Gewindekanal (30a, 30b) aufweist und dass eine Schraube durch die Schrauböffnung (28a, 28b) in den Gewindekanal (30a, 30b) eingeschraubt ist.

2. Sicherheitsschalteinrichtung nach Anspruch 1 für kraftbetätige Anlagen, wie Rolltore, Rollgitter, Türen, Hebe-, Arbeitsbühnen und dergleichen.

3. Sicherheitsschalteinrichtung nach Anspruch 1 oder 2,
**dadurch gekennzeichnet, dass** der Stecker (21) Stifte (24a, 24b) aufweist, die in elektrisch leitende Zonen der Schaltflächen eingesteckt sind.

4. Sicherheitsschalteinrichtung nach Anspruch 3,
**dadurch gekennzeichnet, dass** die Stifte (24a, 24b) mit der Schaltleitung (25) verbunden ist.

5. Sicherheitsschalteinrichtung nach Anspruch 3,
**dadurch gekennzeichnet, dass** die Stifte (24a, 24b) mit einem Widerstand () verschaltet ist.

6. Sicherheitsschalteinrichtung nach einem der vorherigen Ansprüche,
**dadurch gekennzeichnet, dass** der Stecker (21) ein den Endbereich der Schaltkammer (3) umfassendes Gehäuse (22) aufweist.

7. Sicherheitsschalteinrichtung nach einem der vorherigen Ansprüche,
**dadurch gekennzeichnet, dass** das Halteteil (29) eine zumindest angenähert der Innenkontur der Schaltkammer (3) entsprechende Außenkontur aufweist.

8. Sicherheitsschalteinrichtung nach einem der vorherigen Ansprüche,
**dadurch gekennzeichnet, dass** das Halteteil (29) zumindest über einen Teilbereich trapezförmig ausgebildet ist, und dass das Halteteil (29) mit der breiten Trapezgrundfläche vorweg in die Schaltkammer (3) eingesetzt ist.

9. Sicherheitsschalteinrichtung nach einem der vorherigen Ansprüche,
**dadurch gekennzeichnet, dass** an dem Stecker (21) eine den Nachlaufbereich (4) abdeckende Kappe (32) befestigt ist.

10. Sicherheitsschalteinrichtung nach Anspruch 9,
**dadurch gekennzeichnet, dass** die Kappe (32) an dem Stecker (21) angeklemmt ist.

11. Montageverfahren für eine Sicherheitsschalteinrichtung nach einem der vorherigen Ansprüche, mit zumindest einer Schaltkammer (3) mit zumindest zwei bei einer Berührung ein einer Auswerteeinheit zugeführtes Schaltsignal auslösende Schaltflächen, wobei die Schaltflächen endseitig des Schaltbereichs mittels eines Steckers (21) mit je einer Schaltleitung (25) verbindbar sind,
**dadurch gekennzeichnet, dass** ein Halteteil (29) in die Schaltkammer (3) eingesetzt wird, der Stecker (21) endseitig auf die Schaltkammer (3) aufgesteckt wird und abschließend das Halteteil (29) mit dem Stecker (3) zur Herstellung einer festen und dichten Klemmung des Steckers (3) mit der Sicherheitsschalteinrichtung (1) verspannt wird.

## Claims

1. Safety switching device having at least one switching chamber (3) with at least two switching areas which trigger a switching signal, which is fed to an evaluation unit, when contact is made with the said switching areas, wherein the switching areas are connected at the end of the switching region to in each case one switching line (25) by means of a plug (21), and wherein the plug (21) is plug-connected, at the end, to the switching chamber (3) and is clamped to the switching chamber (3), characterized n that a holding part (29) is inserted into the end-side hollow profile region of the switching chamber (3), in that the holding part (29) has at least one threaded channel (30a, 30b) which interacts with a screw opening (28a, 28b) in the plug (21), and in that a screw is screwed into the threaded channel (30a, 30b) through the screw opening (28a, 28b).

2. Safety switching device according to Claim 1 for force-operated systems, such as roller shutters, roller grills, doors, lifting platforms, working platforms and the like.

3. Safety switching device according to Claim 1 or 2, **characterized in that** the plug (21) has pins (24a, 24b) which are plugged into electrically conductive zones of the switching areas.

4. Safety switching device according to Claim 3, **characterized in that** the pins (24a, 24b) are connected to the switching line (25).

5. Safety switching device according to Claim 3, **characterized in that** the pins (24a, 24b) are connected to a resistor.

6. Safety switching device according to one of the preceding claims, **characterized in that** the plug (21) has a housing (22) which encloses the end region of the switching chamber (3).

7. Safety switching device according to one of the preceding claims, **characterized in that** the holding part (29) has an outer contour which corresponds at least approximately to the inner contour of the switching chamber (3).

8. Safety switching device according to one of the preceding claims, **characterized in that** the holding part (29) is of trapezoidal design at least over a subregion, and **in that** the holding part (29) is inserted into the switching chamber (3) with the broad trapezium base area.

9. Safety switching device according to one of the preceding claims, **characterized in that** a cap (32) which covers the trailing region (4) is fastened to the plug (21).

10. Safety switching device according to Claim 9, **characterized in that** the cap (32) is clamped to the plug (21).

11. Assembly method for a safety switching device according to one of the preceding claims, having at least one switching chamber (3) with at least two switching areas which trigger a switching signal, which is fed to an evaluation unit, when contact is made with the said switching areas, wherein the switching areas can be connected at the end of the switching region to in each case one switching line (25) by means of a plug (21), **characterized in that** a holding part (29) is inserted into the switching chamber (3), the plug (21) is plug-connected, at the end, to the switching chamber (3), and finally the holding part (29) is braced with the plug (3) in order to establish a fixed and tight clamping connection of the plug (3) to the safety switching device (1).

## Revendications

1. Dispositif d'interconnexion de sécurité comportant au moins une chambre de commutation (3) ayant au moins deux boutons-poussoirs déclenchant un signal de commutation acheminé à une unité d'évaluation lors d'un contact, dans lequel les boutons-poussoirs sont respectivement connectés à une ligne de commutation (25) du côté de l'extrémité de la région de commutation au moyen d'un connecteur (21), et dans lequel le connecteur (21) est enfiché du côté de l'extrémité sur la chambre de commutation (3) et est serré sur la chambre de commutation (3), **caractérisé en ce qu'**une partie de maintien (29) est introduite dans la région de profil creux du côté de l'extrémité de la chambre de commutation (3), **en ce que** la partie de maintien (29) comprend au moins un canal fileté (30a, 30b) coopérant avec une ouverture de vis (28a, 28b) ménagée dans le connecteur (21) et **en ce qu'**une vis est vissée à travers l'ouverture de vis (28a, 28b) dans le canal fileté (33, 30b).

2. Dispositif d'interconnexion de sécurité selon la revendication 1, destiné à des équipements motorisés tels que des portes roulantes, des grilles enroulables, des portes, des plateformes de travail de levage ou autres.

3. Dispositif d'interconnexion de sécurité selon la revendication 1 ou 2,
**caractérisé en ce que** le connecteur (21) comprend des broches (24a, 24b) qui sont enfichées dans des régions électriquement conductrices des boutons-poussoirs.

4. Dispositif d'interconnexion de sécurité selon la revendication 3,
**caractérisé en ce que** les broches (24a, 24b) sont connectées à la ligne de commutation (25).

5. Dispositif d'interconnexion de sécurité selon la revendication 3,
**caractérisé en ce que** les broches (24a, 24b) sont connectées à une résistance.

6. Dispositif d'interconnexion de sécurité selon l'une quelconque des revendications précédentes,
**caractérisé en ce que** le connecteur (21) comporte un boîtier (22) comprenant la région d'extrémité de la chambre de commutation (3).

7. Dispositif d'interconnexion de sécurité selon l'une quelconque des revendications précédentes, **caractérisé en ce que** la partie de maintien (29) comporte un contour extérieur correspondant au moins approximativement au contour intérieur de la chambre de commutation (3).

8. Dispositif d'interconnexion de sécurité selon l'une quelconque des revendications précédentes,
**caractérisé en ce que** la partie de maintien (29) est réalisée de manière trapézoïdale au moins sur une région partielle et **en ce que** la partie de maintien (29) est introduite dans la chambre de commutation (3) de manière à ce que la surface de base trapézoïdale large soit vers l'avant.

9. Dispositif d'interconnexion de sécurité selon l'une quelconque des revendications précédentes,
**caractérisé en ce qu'**un capuchon (32) recouvrant la région arrière (4) est fixé au connecteur (21).

10. Dispositif d'interconnexion de sécurité selon la revendication 9,
**caractérisé en ce que** le capuchon (32) est serré sur le connecteur (21).

11. Procédé de montage destiné à un dispositif d'interconnexion de sécurité selon l'une quelconque des revendications précédentes, comportant au moins une chambre de commutation (3) ayant au moins deux boutons-poussoirs déclenchant un signal de commutation acheminé à une unité d'évaluation lors d'un contact, dans lequel les boutons-poussoirs peuvent être connectés à une ligne de commutation respective (25) du côté de l'extrémité de la région de commutation au moyen d'un connecteur (21),
**caractérisé en ce qu'**une partie de maintien (29) est introduite dans la chambre de commutation (3), **en ce que** le connecteur (21) est enfiché du côté de l'extrémité dans la chambre de commutation (3), et enfin, **en ce que** la partie de maintien (29) est serrée sur le connecteur (3) pour créer un blocage fixe et étanche du connecteur (3) avec le dispositif d'interconnexion de sécurité (1).
